# EUROPÄISCHE PATENTSCHRIFT

(11) **EP 0 506 798 B1**
(45) Veröffentlichungstag und Bekanntmachung des Hinweises auf die Patenterteilung: **08.09.1993**
(21) Anmeldenummer: 91901752.5
(22) Anmeldetag: 14.12.1990
(51) Int. Cl.: A47K 5/12, B65D 35/28

(54) **VORRICHTUNG ZUR ABGABE FLIESSFÄHIGER MEDIEN**
FLUIDS DISPENSER
DISPOSITIF SERVANT A DISTRIBUER DES PRODUITS COULANTS

(30) Priorität: 22.12.1989 DE 3942513
(43) Veröffentlichungstag der Anmeldung: 07.10.1992
(73) Patentinhaber: Basotherm GmbH, D-88396 Biberach (DE)
(72) Erfinder: ECKERT, Klaus-Dieter, D-7951 Äpfingen (DE); GERING, Erwin, D-7950 Biberach 1 (DE); KESSLER, Hans-Günther, D-7950 Biberach 1 (DE); KRENKEL, Burkhard, D-7950 Biberach 1 (DE); STEIN, Johann, D-7530 Pforzheim (DE)
(74) Vertreter: Laudien, Dieter, Dr.
(86) Internationale Anmeldenummer: EP9002188
(87) Internationale Veröffentlichungsnummer: WO9109561

(56) Entgegenhaltungen:
- DE-A- 3 609 875
- DE-A- 3 611 349
- FR-A- 2 561 229
- US-A- 1 710 658
- US-A- 2 734 662
- US-A- 3 701 459

## Beschreibung

Die Erfindung betrifft eine Vorrichtung zur Abgabe fließfähiger Medien, z. B. Seife, Salbe, Putzmittel oder dgl., die in einem Behälter mit einer Auslaßöffnung angeordnet sind, mit einem den Behälter tragenden Grundkörper mit Mitteln zur Abgabe der Medien aus dem Behälter, sowie mit Mitteln, die das Entweichen der Medien aus dem Behälter beschleunigen bzw. erleichtern.
Es sind Vorrichtungen bekannt (US-P-37 01 459) die zum Auspressen von Zahnpastatuben verwendet werden. Hierfür werden zwei gegenläufige Walzen eingesetzt, die durch eine Kurbel antreibbar sind und zwischen denen die Tube geführt und zusammengepreßt wird. Der Benutzer muß daher mit einer Hand die Kurbel betätigen, während er gleichzeitig aufpassen muß, daß aus der Auslauföffnung nicht allzuviel Zahnpasta entweicht. Wird mit der Kurbel unsachgemäß gearbeitet, dann ist nicht auszuschließen, daß es zur Überbeanspruchung der Tube kommt, wodurch sie beschädigt werden kann.
Aus der US-PS-2 734 662 ist eine Abgabevorrichtung für Tuben bekannt, welche ebenfalls mit einem Walzenpaar ausgestattet ist. Die Walzenpaare, in welche die Tube eingeklemmt ist, werden durch Druck auf einen Deckel, der außenseitig am oberen Ende des Behälters angebracht ist, nach unten entlang der im Behälter aufgehängten Tube bewegt. Das Andrucken des Deckels erfolgt von außen. Es liegt hier eine der vorerwähnten US-PS-37 01 459 analoge Führung der Walzenpaare vor mit den oben genannten Nachteilen.
Ausgehend von dem obigen Stand der Technik liegt der Erfindung die Aufgabe zugrunde, die gattungsgemäße Vorrichtung so weiterzubilden, daß beim Öffnen der Auslaßöffnung eine kontinuierliche Abgabe des Mediums unabhängig von der Größe des Behälters erfolgen kann.
Die gestellte Aufgabe wird erfindungsgemäß dadurch gelöst, daß der aus verförmbaren Werkstoff bestehende und in die Vorrichtung einhängbare Behälter die Form eines Beutels aufweist und daß das obere Ende des Beutels mit einem Druckkörper zusammenarbeitet, der von sich aus bestrebt ist, das Medium aus dem Beutel zu pressen. Erfindungsgemäß arbeiten dabei die als Druckkörper ausgebildeten Mittel mit einer als federnder Körper ausgebildeten Zugeinrichtung-zusammen, die von sich aus die Druckkörper zur Auslaßöffnung hin bewegt, wobei das Medium aus dem Beutel gepreßt wird.

Die Erfindung geht von der Erkenntnis aus, daß eine optimale Nutzung und problemlose Entnahme des Mediums aus einem Beutel jedenfalls dann sichergestellt ist, wenn der Beutel hängend angeordnet ist und auf ihn Druck ausgeübt wird, so daß die den aktiven Innenraum des Beutels definierenden Wände einen konkaven und zum Auslaß hin sich verjüngenden Aufnahmeraum definieren, wodurch ein problemloses Abgeben des Mediums in den Auslaß des Behälters sichergestellt ist. Innenseitig ausgebildete und querverlaufende Falten, die den kontinuierlichen Fluß des Mediums in Richtung des Auslasses behindern könnten, sind nicht vorhanden. Ist der Beutel entleert worden, dann kann er durch einen neuen problemlos ersetzt werden, und zwar auch dann, wenn ein optimaler Beutel, der die Abmessungen der Vorrichtung berücksichtigt, nicht mehr vorrätig ist und durch einen geringere Maße aufweisenden Beutel ersetzt wird. Auch in diesem Fall ist es nämlich möglich, den Beutel in der Vorrichtung so anzubringen, daß eine problemlose Abgabe des Mediums gewährleistet ist. Dies wird dadurch erreicht, daß die den Beutel festhaltenden Befestigungsmittel höhenverstellbar sind.

Weitere zweckmäßige und vorteilhafte Ausgestaltungen der Erfindung gehen aus den Unteransprüchen hervor.

Handelt es sich um eine Vorrichtung mit einem Gehäuse zur Aufnahme des Behälters, dann ist es zweckmäßig, wenn die Befestigungsmittel mit dem plattenförmigen Grundkörper lösbar verbindbar sind und wenn das Gehäuse durch den Grundkörper und eine schalenartige Abdeckung definiert ist. Die schalenartige Abdeckung und der Grundkörper definieren einen Hohlraum zur Aufnahme des Beutels. Der Grundkörper trägt zum einen die schalenartige Abdeckung, die mit dem Grundkörper lösbar verbindbar ist, und zum anderen die Befestigungsmittel für den Beutel.

Das Volumen und die Maße der Beutel sind regelmäßig genormt. Um nun für verschiedene Beutel entsprechende Vorrichtungen schnell und einfach schaffen zu können, sieht eine weitere zweckmäßige Maßnahme der Erfindung vor, daß der Grundkörper mit einem die Befestigungsmittel aufweisenden Aufsatz lösbar verbindbar ist. Hierbei ist es zweckmäßig, wenn der Aufsatz die Form einer Platte besitzt, die in ihrem wirksamen Zustand mit dem Grundkörper in einer Ebene liegt. Handelt es sich um eine Vorrichtung mit einem etwa rechteckförmigen Grundkörper, dann ist es besonders zweckmäßig, wenn der Aufsatz einen etwa rechteckförmigen Außenumriß mit einem Einschnitt besitzt, der komplementär zum Grundkörper ausgebildet ist. Die Verbindung zwischen dem Grundkörper und dem Aufsatz kann mittels einer Nut-Feder-Verbindung erfolgen. Somit ist es möglich, für alle Vorrichtungen einen gemeinsamen Grundkörper zu schaffen, wobei die Anpassung der Vorrichtung an einen bestimmten Beutel dadurch erfolgt, daß ein entsprechender Aufsatz und eine schalenartige Abdeckung gewählt werden. Die Aufsätze besitzen hierbei eine Vielzahl von Bohrungen bzw. Vorsprüngen, die mit den Befestigungsmitteln lösbar verbindbar sind. Die Verbindung der Befestigungsmittel mit dem Aufsatz kann auch mittels Magneten oder vertikal verlaufender Schrauben erfolgen, so daß ein stufenloses Verstellen der Befestigungsmittel in vertikaler Richtung gewährleistet ist.

Ist der Beutel mit pastösem Mittel gefüllt, dann ist es zweckmäßig, wenn der Druckkörper aus zwei gegenläufig verdrehbaren Zylindern, die sich über die Breite des Beutels erstrecken, besteht, die miteinander durch endseitig angeordnete Bügel verbindbar sind. Durch ihr Eigengewicht, es handelt sich hier um Zylinder aus Metall, rollen die Zylinder zum einen auf der Außenseite des Beutels und zum anderen in Richtung des Auslasses ab, wodurch auf das im Beutel befindliche Medium Druck ausgeübt wird. Dieser Druck hat zur Folge, daß beim Öffnen des Auslasses, in dem regelmäßig ein Ventil angeordnet ist, das Medium aus dem Beutel relativ schnell entweichen kann.

Alternativ hierzu kann vorgesehen sein, daß die Zylinder mit einer Zugeinrichtung zusammenarbeiten, die bestrebt ist, die Zylinder in Richtung des Auslasses zu bewegen. Ein Druckkörper mit keilförmigem Preßraum kann vorteilhaft bei Seiten und ähnlichen Medien eingesetzt werden.

Einige Ausführungsbeispiele der Erfindung sind in der Zeichnung schematisch dargestellt und werden im folgenden näher erläutert. Es zeigen
Fig. 1 einen Seifenspender in Seitenansicht,
Fig. 2 einen weiteren Seifenspender in Seitenansicht,
Fig. 3 den in Fig. 2 dargestellten Seifenspender ohne Gehäuse und ohne Beutel in Richtung des Pfeiles III,
Fig. 4 den in Fig. 2 dargestellten Seifenspender in Explosionsdarstellung,
Fig. 5 den in Fig. 2 dargestellten Spender mit einem kleineren Beutel und kürzeren Aufsatz,
Fig. 6 den in Fig. 5 dargestellten Spender in Richtung des Pfeiles V,
Fig. 7 einen Spender mit einem Druckkörper,
Fig. 8 den in Fig. 7 dargestellten Spender in Richtung des Pfeiles VII,
Fig. 9 einen Spender mit einem anderen Druckkörper,
Fig. 10 den in Fig. 9 dargestellten Spender ohne Beutel und Druckkörper in Richtung des Pfeiles IX,
Fig. 11 einen Seifenspender mit einem anderen Druckkörper in Seitenansicht,
Fig. 12 ein Teil des Seifenspenders nach Fig. 11 in Richtung des Pfeiles XII und
Fig. 13 einen Schnitt entlang der Linie XIII-XIII nach Fig. 12.

In den Figuren sind Vorrichtungen zur Abgabe fließfähiger Medien, z.B. Seife, Salbe, Putzmittel oder dgl., die in einem Behälter 12 mit einer Auslaßöffnung 14 angeordnet sind, mit einem den Behälter 12 tragenden Grundkörper 18 mit Mitteln 22 zur Abgabe der Medien aus dem Behälter 12 dargestellt. Der aus verformbaren Werkstoff bestehende und in die Vorrichtung einhängbare Behälter 12 weist die Form eines Beutels auf. Der Grundkörper 18 besitzt höhen- und/oder seitenverstellbare und das obere Ende des eingehängten Beutels 12 festhaltende Befestigungsmittel 42. Ferner ist ein Gehäuse 45 zur Aufnahme des Behälters 12 vorgesehen. Die Befestigungsmittel 42 sind mit dem plattenförmigen Grundkörper 18 lösbar verbindbar, während das Gehäuse 45 durch den Grundkörper 18 und eine schalenartige Abdeckung 46 definiert ist. Die Befestigungsmittel 42 besitzen Haken 44, die sich unterhalb der Deckseite 48 der Abdeckung 46 befinden. Ferner besitzen die Befestigungsmittel 42 Haltevorsprünge 43 und Stützvorsprünge 46, die mit Durchbrüchen 80 - 87 des Aufsatzes 50 lösbar verbindbar sind. Der Grundkörper 18 ist mit einer Wand verbunden. Der Beutel 12 läuft in einen Schlauch 36 mit dem Auslaß 14 aus. Im Auslaß 14 befindet sich ein Auslaßventil, das mit einem mit dem verschwenkbaren Hebel 22 verbindbaren Flansch 26 lösbar verbindbar ist. Der Hebel 22 weist einen Andruckkörper 28 auf, der mit dem Hebel 22 im unteren Bereich gelenkig verbindbar ist. Im oberen Bereich des Andruckkörpers 28 befindet sich eine Druckfeder 30, die den Andruckkörper mit dem Hebel 22 verbindet. Gegenüber vom Andruckkörper 28 befindet sich eine Andruckpartie 32 mit einer Stellschraube 34, durch die der Neigungswinkel der Andruckpartie veränderbar ist. Zwischen der Andruckpartie und dem Andruckkörper befindet sich der Schlauch 36, der beim Verschwenken des Hebels 22 in Richtung des Doppelpfeiles gequetscht wird. Hierbei öffnet sich das Ventil, so daß durch den Auslaß 14 Medium entweichen kann. Für die Betätigung des Hebels ist ein Betätigungsabschnitt 24 vorgesehen. Der Hebel 22 ist im Bereich 40 angelenkt und in seinem oberen Drittel gekröpft. Der Übergangsbereich zwischen dem Beutel 12 und dem Schlauch 36 ist von einem Bügel 38 festgehalten. Wie die Fig. 2 bis 4 erkennen lassen, ist der Grundkörper 18 mit einem die Befestigungsmittel 42 aufweisenden Aufsatz 50 lösbar verbindbar. Der Aufsatz 50 besitzt die Form einer Platte, die in ihrem wirksamen Zustand mit dem Grundkörper 18 in einer Ebene liegt. Es ist ferner erkennbar, daß der Grundkörper 18 rechteckförmig ist und daß der Aufsatz 50 einen etwa rechteckförmigen Einschnitt 56 aufweist, der komplementär zum Grundkörper 18 ausgebildet ist. Der Grundkörper 18 und der Aufsatz 56 sind mittels Nut-Feder-Verbindungen lösbar verbindbar. Die Nuten bzw. Federn des Aufsatzes 50 sind in den Schenkeln 52 und 54 ausgebildet, die den Grundkörper 18 seitlich flankieren. Der Grundkörper und der Aufsatz 50 sind so bemaßt, daß sie in zusammengebautem Zustand einen plattenförmigen Körper ergeben. Ferner läßt insbesondere Fig. 4 erkennen, daß die dem Beutel 12 zugekehrte Seite des Aufsatzes 50 eine Vielzahl von Schlitzen bzw. Ausnehmungen 80 bis 87 aufweist, in die die Halte- und Stüztvorsprünge 43,45 der Befestigungsmittel 42 einsteckbar sind. Die Befestigungsmittel 42 mit ihren Haken 44 können daher stufenweise verstellt werden, so daß der Abstand d vom Hebel 20 verändert werden kann. Diese Verstellung der Befestigungsmittel 42 ist insbesondere dann von Bedeutung, wenn ein Beutel 12 verwendet wird, dessen Axiallänge deutlich geringer ist als die lichte Höhe des Gehäuses 45.

Den Fig. 5 und 6 ist entnehmbar, daß anstatt eines relativ großen Aufsatzes 50 ein geringere Höhe aufweisender Aufsatz 51 eingesetzt ist, wobei die Form der schalenartigen Abdeckung 46 unverändert bleibt. Das Umrüsten der in Fig. 3 dargestelllten Vorrichtung in eine in Fig. 5 dargestellte Vorrichtung erfolgt derart, daß der Aufsatz 50 durch den Aufsatz 51 ersetzt wird. Hierbei wird der Aufsatz 50 nach oben verschoben, bis die Nut-Feder-Verbindung gelöst ist. Daraufhin wird der kürzere Aufsatz 51 von oben auf den Grundkörper 18 gesteckt. In den Fig. 7 und 8 ist dargestellt, daß das obere, mediumfreie Ende 60 des Beutels 12 mit einem Druckkörper 62 zusammenarbeitet, der bestrebt ist, das Medium 10 aus dem Beutel 12 zu pressen. Hierbei handelt es sich um zwei gegenläufig verdrehbare und waagerecht angeordnete Zylinder 64,66 , die sich über die Breite des Beutels 12 erstrecken und miteinander mittels endseitig angeordneter Bügel 68 verbindbar sind. Der Abstand zwischen den Zylindern 64 und 66 ist geringfügig größer als die doppelte Wandstärke des Beutels 12. Durch das Eigengewicht der Zylinder 64 und 66 wird auf den Beutel eine Kraft F ausgeübt, die bewirkt, daß im Beutel 12 ein Druck entsteht,wodurch das Entleeren des Beutels 12 beschleunigt wird.

Fig. 8 und 9 zeigen, daß es sich bei den Zylindern 64 und 66 um Hohlzylinder handeln kann, die mit einer Zugeinrichtung 74, hier eine Zugfeder, zusammenarbeiten. Durch diese Zugfeder wird auf die Zylinder 64 und 66 eine Kraft in Richtung des Pfeiles ausgeübt, die wiederum auf das im Beutel 12 befindliche Medium übertragen wird. Der Beutel 12 besitzt im Bereich seines oberen Endes löcher 70 und 74, so daß er in die Haken 74 eingehängt werden kann.

In den Fig. 11, 12 und 13 ist eine Vorrichtung zu Abgabe fließfähiger Medien dargestellt, wobei der Druckkörper 63 einen keilförmigen Preßraum 65 mit einer Preßeinlaßtelle 69 und einer schlitzförmigen Preßauslaßstelle 73 aufeist. Dieser Preßraum 65 verjüngt sich vom Beutel 12 zum Befestigungsmittel 42 hin. Man erkennt, daß der Innenumriß des Preßraumes 65 keilförmig ist und daß die Breite des Druckkörpers etwa der Breite des Beutels 12 entspricht. Die Breite der schlitzförmigen Preßauslaßstelle 73 ist größer als die doppelte Wandstärke des Beutels 12, so daß ein problemloses Abstreifen des Beutels 12 und Herauspressen des Inhaltes 10 aus dem Beutel erfolgen kann. Der Druckkörper 63 besitzt zwei seitlich angebrachte Laschen 81, in die jeweils eine Zugfeder 74 eingehängt ist. Die Zugfedern üben auf den Druckkörper 63 eine so große Kraft aus, daß er immer um ein Stück nach unten nachrückt, wenn aus der Auslaßöffnung 14 Medium heraustritt.

Wie insbesondere Fig. 13 erkennen läßt, sind zwischen der Deckseite 71 und der Bodenseite 74 Versteifungsrippen 75 ausgebildet, die dem Druckkörper 63 höhere Steifigkeit verleihen. Er besteht aus einem harten und gespritzten Kunststoff, dessen Innenwände 83 glatt sind, so daß der Reibungswiderstand zwischen dem Beutel 12 und dem Druckkörper 63 minimal ist.

## Patentansprüche

1. Vorrichtung zur Abgabe fließfähiger Medien, z.B. Seife, Salbe, Putzmittel oder dgl., die in einem aus verformbarem Werkstoff bestehenden und in die Vorrichtung einhängbaren Behälter mit einer Auslaßöffnung angeordnet sind, mit einem den Behälter tragenden Grundkörper mit Mitteln zur Abgabe der Medien aus dem Behälter sowie mit Mitteln, die mit dem oberen, mediumfreien Ende des Behälters zusammenarbeiten und die das Entweichen der Medien aus dem Behälter beschleunigen bzw. erleichtern können,
dadurch gekennzeichnet,
daß der Behälter (12) die Form eines Beutels aufweist und
daß die als Druckkörper ausgebildeten Mittel (62, 63) mit einer als federnder Körper ausgebildeten Zugeinrichtung (74) zusammenarbeiten, die von sich aus bestrebt ist, die Druckkörper zur Auslaßöffnung (14) hin zu bewegen und somit das Medium (10) aus dem Beutel (12) zu pressen.

2. Vorrichtung nach Anspruch 1,
dadurch gekennzeichnet,
daß der Druckkörper (63) einen keilförmigen Preßraum (65) mit einer Preßeinlaßstelle (79) und einer schlitzförmigen Preßauslaßstelle (73) aufweist, der sich vom Beutel zum Befestigungsmittel (42) hin verjüngt.

3. Vorrichtung nach Anspruch 1 oder 2,
dadurch gekennzeichnet,
daß der Innenumriß des Preßraumes (65) etwa keilförmig ist.

4. Vorrichtung nach einem der Ansprüche 1 bis 3,
dadurch gekennzeichnet,
daß die Breite des Druckkörpers (63) etwa der Breite des Beutels entspricht.

5. Vorrichtung nach einem der Ansprüche 1 bis 4,
dadurch gekennzeichnet,
daß die Breite der schlitzförmigen Preßauslaßstelle (73) größer ist als die doppelte Wandstärke des Beutels.

6. Vorrichtung nach einem der Ansprüche 1 bis 5,
dadurch gekennzeichnet,
daß der Druckkörper (62) aus zwei gegenläufig verdrehbaren Zylindern (64, 66), die sich über die Breite des Beutels (12) erstrecken, besteht, die miteinander durch endseitig angeordnete Bügel (68) verbindbar sind.

7. Vorrichtung nach einem der Ansprüche 1 bis 6,
dadurch gekennzeichnet,
daß der Abstand zwischen den Zylindern (64, 66) geringfügig größer ist als die doppelte Wandstärke des Beutels (12).

8. Vorrichtung nach einem der Ansprüche 1 bis 7 mit einem Gehäuse zur Aufnahme des Behälters sowie mit höhen-und/oder seitenverstellbaren und das obere Ende des eingehängten Beutels festhaltenden Befestigungsmitteln,
dadurch gekennzeichnet,
daß die Befestigungsmittel (42) mit dem plattenförmigen Grundkörper (18) lösbar verbindbar sind und
daß das Gehäuse (45) durch den Grundkörper (18) und eine schalenartige Abdeckung (46) definiert ist.

9. Vorrichtung nach einem der Ansprüche 1 bis 8,
dadurch gekennzeichnet,
daß der Grundkörper (18) mit einem die Befestigungsmittel (42) aufweisenden Aufsatz (50, 51) lösbar verbindbar ist.

10. Vorrichtung nach einem der Ansprüche 1 bis 9,
dadurch gekennzeichnet,
daß der Aufsatz (50, 51) die Form einer Platte besitzt, die in ihrem wirksamen Zustand mit dem Grundkörper (18) in einer Ebene liegt.

11. Vorrichtung nach einem der Ansprüche 1 bis 10 mit einem etwa rechteckförmigen Grundkörper,
dadurch gekennzeichnet,
daß der Aufsatz (50) einen etwa rechteckförmigen Außenumriß mit einem Einschnitt (56) besitzt, der komplementär zum Grundkörper (18) ausgebildet ist.

12. Vorrichtung nach einem der Ansprüche 1 bis 11,
dadurch gekennzeichnet,
daß der Grundkörper (18) und der Aufsatz (50) mittels Nut-Feder-Verbindungen verbindbar sind.

13. Vorrichtung nach einem der Ansprüche 1 bis 12,
dadurch gekennzeichnet,
daß der Grundkörper (18) mit Aufsätzen (50, 51) unterschiedlicher Höhe und/oder Breite verbindbar ist.

14. Vorrichtung nach einem der Ansprüche 1 bis 13,
dadurch gekennzeichnet,
daß die Aufsätze (50, 51) mit dem Grundkörper (18) form- und kraftschlüssig verbindbar sind.

15. Vorrichtung nach einem der Ansprüche 1 bis 14,
dadurch gekennzeichnet,
daß die Befestigungsmittel (42) mit dem Grundkörper (18) bzw. Aufsatz (50, 51) durch Steckverbindungen lösbar verbindbar sind.

16. Vorrichtung nach einem der Ansprüche 1 bis 15,
dadurch gekennzeichnet,
daß der Abstand (d) zwischen den Befestigungsmitteln (42) und den Mitteln (22) zur Abgabe der Medien veränderbar ist.

17. Vorrichtung nach Anspruch 16,
dadurch gekennzeichnet,
daß der Abstand (d) kontinuierlich veränderbar ist.

18. Vorrichtung nach einem der Ansprüche 1 bis 17,
dadurch gekennzeichnet,
daß die Befestigungsmittel Klemmkörper zum Festhalten des oberen Endes des Beutels aufweisen.

19. Vorrichtung nach einem der Ansprüche 1 bis 18,
dadurch gekennzeichnet,
daß das obere Ende des Beutels (12) Einhängeaugen (70, 72) besitzt, die in die als Haken (44) ausgebildeten Befestigungsmittel (42) einhängbar sind.

## Claims

1. Apparatus for delivering fluid media, e.g. soap, ointment, cleansing agent or the like, which are held in a container consisting of deformable material which can be suspended in the apparatus, having an outlet opening, with a base member supporting the container and having means for delivering the media from the container and with means which cooperate with the upper end of the container, free from media, and which are able to accelerate or facilitate the emergence of the media from the container, characterised in that the container (12) is in the form of a bag and in that the means constructed as pressing members (62,63) co-operate with a tension device (74) in the form of a spring member which automatically tends to move the pressing members towards the outlet opening (14) and thereby press the medium (10) out of the bag.

2. Apparatus according to claim 1, characterised in that the pressing member (63) has a wedge-shaped pressing chamber (65) with a pressing inlet (79) and a slot-shaped pressing outlet (73) which chamber tapers from the bag to the fixing means (42).

3. Apparatus according to claim 1 or 2, characterised in that the inner contour of the pressing chamber (65) is substantially wedge-shaped.

4. Apparatus according to any of claims 1 to 3, characterised in that the width of the pressing member (63) corresponds substantially to the width of the bag.

5. Apparatus according to any of claims 1 to 4, characterised in that the width of the slot-shaped pressing outlet point (73) is greater than twice the wall thickness of the bag.

6. Apparatus according to any of claims 1 to 5, characterised in that the pressing member (62) consists of two contra-rotatory cylinders (64, 66) which extend over the width of the bag (12) and which are connectable with one another by means of brackets (68) arranged at the ends.

7. Apparatus according to any of claims 1 to 6, characterised in that the spacing between the cylinders (64, 66) is slightly greater than twice the wall thickness of the bag (12).

8. Apparatus according to any of claims 1 to 7 with a housing for accommodating the container and with vertically and/or laterally adjustable fixing means which secure the upper end of the suspended bag, characterised in that the fixing means (42) are releasably connectable to the plate-shaped base member (18) and in that the housing (45) is defined by the base member (18) and a dish-shaped cover (46).

9. Apparatus according to any of claims 1 to 8, characterised in that the base member (18) is releasably connectable to a unit (50,51) which comprises the fixing means (42).

10. Apparatus according to any of claims 1 to 9, characterised in that the unit (50,51) is in the form of a plate which, in its operative position, lies in the same plane as the base member (18).

11. Apparatus according to any of claims 1 to 10 with a substantially rectangular base member, characterised in that the unit (50) has a substantially rectangular outer contour with an opening (56) which is complementary to the base member (18) in shape.

12. Apparatus according to any of claims 1 to 11, characterised in that the base member (18) and the unit (50) are connectable by means of tongue and groove connections.

13. Apparatus according to any of claims 1 to 12, characterised in that the base member (18) is connectable to units (50,51) of different heights and/or widths.

14. Apparatus according to any of claims 1 to 13, characterised in that the units (50,51) are interlockingly and frictionally connectable with the base member (18).

15. Apparatus according to any of claims 1 to 14, characterised in that fixing means (42) are releasably connectable to the base member (18) or unit (50,51) by plug connections.

16. Apparatus according to any of claims 1 to 15, characterised in that the spacing (d) between the fixing means (42) and the means (22) for delivering the media is variable.

17. Apparatus according to claim 16, characterised in that the spacing (d) is continuously variable.

18. Apparatus according to any of claims 1 to 17, characterised in that the fixing means have clamping members for securing the upper end of the bag.

19. Apparatus according to any of claims 1 to 18, characterised in that the upper end of the bag (12) has suspension cyclets (70,72) by which the bag can be suspended from the fixing means (42) which are in the form of hooks (44).

## Revendications

1. Dispositif de distribution de produits liquides, par exemple de savon, de crème, de produit de nettoyage ou analogues, qui sont disposés dans un récipient consistant en un matériau déformable, qui peut être suspendu dans le dispositif et qui est muni d'une ouverture de sortie, avec un corps de base qui porte le récipient et qui est muni de dispositifs pour distribuer les produits depuis le récipient et de dispositifs qui coopèrent avec l'extrémité supérieure, exempte de produit, du récipient et qui peuvent accélérer ou faciliter la sortie des produits du récipient, caractérisé en ce que le récipient (12) a la forme d'un sachet et en ce que les dispositifs (62, 63) en forme de corps presseurs coopèrent avec un dispositif de traction (74) sous forme de corps élastique qui a tendance par lui-même à déplacer les corps presseurs vers l'orifice de sortie (14) et donc à exprimer le produit (10) du sachet (12).

2. Dispositif selon la revendication 1, caractérisé en ce que le corps presseur (63) comporte une chambre d'expression (65) avec une zone d'entrée (79) et une zone de sortie en forme de fente (73), qui va en se rétrécissant du sachet au dispositif de fixation (42).

3. Dispositif selon la revendication 1 ou 2, caractérisé en ce que le contour interne de la chambre d'expression (65) est sensiblement en forme de coin.

4. Dispositif selon l'une des revendications 1 à 3, caractérisé en ce que la largeur du corps presseur (63) correspond sensiblement à la largeur du sachet.

5. Dispositif selon l'une des revendications 1 à 4, caractérisé en ce que la largeur de la zone de sortie en forme de fente (73) est supérieure au double de l'épaisseur de la paroi du sachet.

6. Dispositif selon l'une des revendications 1 à 5, caractérisé en ce que le corps presseur (62) consiste en deux cylindres (64, 66) capables de tourner en sens contraire qui s'étendent sur la largeur du sachet (12) et qui peuvent être reliés l'un à l'autre par des étriers (68) disposés aux extrémités.

7. Dispositif selon l'une des revendications 1 à 6, caractérisé en ce que la distance entre les cylindres (64, 66) est légèrement supérieure au double de l'épaisseur de la paroi du sachet (12).

8. Dispositif selon l'une des revendications 1 à 7 comportant un boîtier destiné à recevoir le récipient ainsi que des dispositifs de fixation déplaçables en hauteur et/ou latéralement et qui maintiennent l'extrémité supérieure du sachet suspendu, caractérisé en ce que les dispositifs de fixation (42) peuvent être reliés de manière amovible au corps de base (18) en forme de plaque et en ce que le boîtier (45) est défini par le corps de base (18) et par un couvercle (46) en forme de coquille.

9. Dispositif selon l'une des revendications 1 à 8, caractérisé en ce que le corps de base (18) peut être relié de manière amovible à un élément coopérant (50, 51) qui comporte les dispositifs de fixation (42).

10. Dispositif selon l'une des revendications 1 à 9, caractérisé en ce que l'élément coopérant (50, 51) a la forme d'une plaque qui, à l'état actif, est située dans un plan avec le corps de base (18).

11. Dispositif selon l'une des revendications 1 à 10 comportant un corps de base sensiblement rectangulaire, caractérisé en ce que l'élément coopérant (50) possède un contour externe sensiblement rectangulaire avec une entaille (56) qui est complémentaire du corps de base (18).

12. Dispositif selon l'une des revendications 1 à 11, caractérisé en ce que le corps de base (18) et l'élément coopérant (50) peuvent être reliés à l'aide de liaisons à encoche et ressort.

13. Dispositif selon l'une des revendications 1 à 12, caractérisé en ce que le corps de base (18) peut être relié à des éléments coopérants (50, 51) de hauteur et/ou de largeur différente.

14. Dispositif selon l'une des revendications 1 à 13, caractérisé en ce que les éléments coopérants (50, 51) peuvent être reliés au corps de base (18) par assemblage de forme et de force.

15. Dispositif selon l'une des revendications 1 à 14, caractérisé en ce que les dispositifs de fixation (42) peuvent être reliés de manière amovible au corps de base (18) ou à l'élément coopérant (50,51) par des liaisons par enfichage.

16. Dispositif selon l'une des revendications 1 à 15, caractérisé en ce que la distance (d) entre les dispositifs de fixation (42) et les dispositifs (22) pour distribuer les produits est modifiable.

17. Dispositif selon la revendication 16, caractérisé en ce que la distance (d) est modifiable de manière continue.

18. Dispositif selon l'une des revendications 1 à 17, caractérisé en ce que les dispositifs de fixation comportent des corps de serrage pour la fixation de l'extrémité supérieure du sachet.

19. Dispositif selon l'une des revendications 1 à 18, caractérisé en ce que l'extrémité supérieure du sachet (12) possède des oeillets d'accrochage (70, 72) qui peuvent être accrochés dans les dispositifs de fixation (42) sous forme de crochets (44).
